# EUROPÄISCHE PATENTANMELDUNG

(11) **EP 2 363 651 A1**
(43) Veröffentlichungstag der Anmeldung: **07.09.2011**
(21) Anmeldenummer: 10002043.7
(22) Anmeldetag: 01.03.2010
(51) Int. Cl.: F24D 19/10

(54) **Verfahren zum Betreiben einer Heizungsanlage**

(71) Anmelder: Rehau AG + Co, 95111 Rehau (DE)
(72) Erfinder: Pommer, Willi, 90427 Nürnberg (DE)

(57) **Zusammenfassung**

Die Erfindung betrifft ein Verfahren zum Betreiben einer Heizungsanlage, wobei die Heizungsanlage wenigstens einen Heizkreislauf und einen Wärmeerzeuger mit konstanter Wärmeleistungsabgabe aufweist, wobei in dem Heizkreislauf ein Wärmeträgermedium aufgenommen ist, und wobei der Heizkreislauf eine Wärmeträgermedium-Fördereinheit aufweist, die nach dem Einschalten eine Durchströmung des Heizkreislaufs mit dem Wärmeträgermedium bewirkt, und wobei der Wärmeerzeuger zur Erwärmung des Wärmeträgermediums vorgesehen ist, wobei das Verfahren die Stufen (A) bis (K) umfasst.

## Beschreibung

### Hintergrund der Erfindung

Die vorliegende Erfindung betrifft ein Verfahren zum Betreiben einer Heizungsanlage.

Heizungsanlagen, welche wenigstens einen Heizkreislauf und einen Wärmeerzeuger mit konstanter Wärmeleistungsabgabe aufweisen, wie z.B. Heizungsanlagen zur Fußbodenheizung, welche als Wärmeerzeuger eine Wärmepumpe bzw. eine Wärmepumpenanlage (beispielsweise mehrere Wärmepumpen) aufweisen oder allgemein Flächenheizungen mit großen Speichermassen werden in manchen Fällen und unter bestimmten Bedingungen ohne einen gesondert vorgesehenen Pufferspeicher bzw. Heizungspufferspeicher betrieben, welcher dazu dient, Differenzen zwischen der erzeugten bzw. bereitgestellten und der verbrauchten Wärmemenge auszugleichen und Leistungsschwankungen im Sinne eines Tiefpass-Verhaltens zu glätten.

Aufgrund der Notwendigkeit, dass infolge der konstanten Wärmeleistungsabgabe stets ein Mindestvolumenstrom von dem Wärmeerzeuger in den Verbraucherkreis führen muss, besteht insbesondere in diesen Fällen nicht die Möglichkeit, den Verbraucherkreis mit einer Mischerregelung auszustatten. Das von einer Ladepumpe des Wärmeerzeugers bzw. der Heizungsanlage geförderte Heizmedium bzw. Wärmeträgermedium fließt deshalb direkt in den Verbraucherkreis. Hierbei ist es bekannt, in der Regel eine Regelstrategie anzuwenden, welche die Speichermasse der Flächenheizung mit dem ansonsten vorhandenen Heizungspufferspeicher gleichsetzt. Das heißt, dass die Beladestrategie des sonst vorhandenen Heizungspufferspeichers auf den thermischen Beladevorgang der Speichermasse der Flächenheizung angewendet wird. Dies erfolgt unter anderem dadurch, dass ein Temperaturfühler zur Messung der Temperatur eines Pufferspeichers z.B. in den Rücklauf der Heizungsanlage gesetzt und die dort gemessene Temperatur der Temperatur des Heizungspufferspeichers gleichgesetzt wird.

Hierbei werden Überschreitungen einer gewünschten bzw. vorgegebenen Temperatur, die sich aufgrund der Mindestlaufzeit des Verdichters ergeben, in Kauf genommen. Bei bekannten Verfahren zum Betreiben einer Heizungsanlage werden diese Überschreitungen im Sinne einer Energiebilanz aufsummiert und im Gegenzug mit einer Verlängerung der Pausenzeit, also einer Unterbrechung der Versorgung, kompensiert.

Es ist ferner zu berücksichtigen, dass der Ladevorgang des Speichers in Form der Speichermasse durch die Aufnahmefähigkeit und die gleichzeitige Energieabgabe dieses Speichers in die zu heizenden Räume beeinflusst wird. Besteht z.B. ein geringer Abfluss von Wärme in die zu heizenden Räume, so wird die Temperatur dieses Speichers rasch ansteigen. Damit steigt z.B. die Rücklauftemperatur und in der Folge die von der Wärmepumpe abgegebene Temperatur. Dies wiederum hat zur Folge, dass der Wärmeerzeuger zeitweise in einem höheren Temperaturbereich arbeitet, einhergehend mit einer Reduzierung des Wirkungsgrads. Ferner kann hieraus auch ein Überheizen der Räume resultieren.

Das bei bekannten Verfahren verwendete Arbeitsprinzip, eine zeitweilige Überversorgung zuzulassen, und diese durch Pausenzeiten zu kompensieren, korrigiert zwar die Energiebilanz, vermeidet aber nicht wirksam die Erwärmung des jeweiligen Wärmeträgermediums auf zu hohe Temperaturen, wie z.B. in Form von zu hohen Vorlauftemperaturen, so dass es mit den bekannten Verfahren ohne eine nachteilige zeitweilige übermäßige Erwärmung nicht möglich ist, auf einen Heizungspufferspeicher zu verzichten.

### Zugrundeliegende Aufgabe

Der vorliegenden Erfindung liegt die Aufgabe zugrunde, ein Verfahren zum Betreiben einer Heizungsanlage, die wenigstens einen Heizkreislauf und einen Wärmeerzeuger mit konstanter Wärmeleistungsabgabe aufweist, anzugeben, mit dem eine übermäßige zeitweilige Erwärmung des Wärmeträgermediums des Heizkreislaufs im Vergleich zu bekannten Lösungen deutlich reduziert werden kann und somit auf einen Heizungspufferspeicher verzichtet werden kann.

### Erfindungsgemäße Lösung

Diese Aufgabe wird erfindungsgemäß mit einem Verfahren zum Betreiben einer Heizungsanlage mit den Merkmalen des Anspruchs 1 gelöst.

Das erfindungsgemäße Verfahren umfasst die Stufen A bis K.

Gemäß Stufe A wird zunächst eine Maximalüberschreitung Tₘₐₓ einer Solltemperatur Tₛ des Wärmeträgermediums und eine Maximalunterschreitung Tₘᵢₙ der Solltemperatur Tₛ des Wärmeträgermediums sowie eine Mindestlaufzeit t_{WE}, ₘᵢₙ des Wärmeerzeugers und eine Mindestpausenzeit tₚ, ₘᵢₙ des Wärmeerzeugers vorgegeben, wobei der Wärmeerzeuger bevorzugt eine Wärmepumpe sein kann. Die Festlegung der Solltemperatur erfolgt in Stufe B.

Die Mindestlaufzeit des Wärmeerzeugers, welche z.B. innerhalb eines Bereichs von 10 Minuten bis 15 Minuten liegen kann, ist eine einzuhaltende Laufzeit, deren Unterschreitung während des Betriebs der Heizungsanlage mit einer zu hohen Anzahl von Einschalt- bzw. Ausschaltvorgängen einhergeht, die sich nachteilig auf die Lebensdauer und die Effizienz des Wärmeerzeugers auswirken. Ferner gewährleistet auch die Mindestpausenzeit des Wärmeerzeugers, dass die Anzahl der Einschalt- bzw. Ausschaltvorgänge nicht übermäßig hoch ist.

Die Heizungsanlage kann insbesondere auch z.B. in Form einer Fußbodenheizung oder einer Flächenheizung ausgebildet sein, so dass das erfindungsgemäße Verfahren insbesondere z.B. auch zum Betreiben einer Fußbodenheizung oder einer Flächenheizung vorgesehen sein kann.

Erfindungsgemäß ist die Maximalüberschreitung Tₘₐₓ als positive Größe definiert, derart, dass sich eine Höchsttemperatur T_{H}, die größer ist als die Solltemperatur, gemäß T_{H} = Tₛ + Tₘₐₓ berechnen lässt. Die Maximalunterschreitung Tₘᵢₙ ist erfindungsgemäß als negative Größe definiert, derart, dass sich eine Mindesttemperatur T_{M}, die kleiner ist als die Solltemperatur, gemäß T_{M} = Tₛ + Tₘᵢₙ berechnen lässt.

In Stufe C erfolgt das Einschalten der Wärmeträgermedium-Fördereinheit und das Messen der aktuellen Temperatur Tₐ des Wärmeträgermediums nach einer Laufzeit tₗ,_{WF} der Wärmeträgermedium-Fördereinheit. Gemäß Stufe D erfolgt das Abschalten der Wärmeträgermedium-Fördereinheit und ein Wiederholen der Stufen (B) und (C) nach einer Standzeit t_{Stand}, wenn Tₐ größer oder gleich (Tₛ + Tₘᵢₙ + Tₖₒᵣᵣ) ist, oder es erfolgt ein zusätzliches Einschalten des Wärmeerzeugers, wenn Tₐ kleiner (Tₛ + Tₘᵢₙ + Tₖₒᵣᵣ) ist. Zur Initialisierung des Vorgangs wird hierbei Tₖₒᵣᵣ vor dem ersten Durchlauf zu Null gesetzt. Für die weiteren Durchläufe ist Tₖₒᵣᵣ jeweils gemäß Stufe (F) im vorherigen Durchlauf des Verfahrens bestimmt worden. Das Einschalten der Wärmeträgermedium-Fördereinheit gemäß Stufe (C) bzw. das Wiederholen desselben nach einer Standzeit t_{stand}, wenn die nach der Laufzeit t_{l,WF} gemessene Temperatur Tₐ größer oder gleich (Tₛ + Tₘᵢₙ + Tₖₒᵣᵣ) ist, kann insbesondere z.B. dazu dienen, die Temperatur des aus der Heizungsanlage zurückkommenden bzw. zurückfließenden Wärmeträgermediums zu ermitteln. Ferner kann es insbesondere auch aus energetischen Gründen von Vorteil sein, die Wärmeträgermedium-Fördereinheit nur in den zeitlichen Abständen, wie gemäß Stufe D vorgesehen, zu betreiben. Die Standzeit t_{Stand} kann hierbei z.B. 10 Minuten (oder ca. 10 Minuten) oder wenigstens 10 Minuten betragen oder innerhalb eines Bereichs von 10 Minuten bis 15 Minuten liegen. Die Laufzeit tₗ,_{WF} kann hierbei z.B. 2 Minuten (oder ca. 2 Minuten) oder wenigstens 2 Minuten betragen oder innerhalb eines Bereichs von 2 Minuten bis 5 Minuten liegen.

Die in Stufe E gemessenen aktuellen Temperaturen Tₐ(t₁) und Tₐ(t₂) dienen in Stufe F der Berechnung der während der Mindestlaufzeit t_{WE}, ₘᵢₙ theoretisch erzielten Temperaturdifferenz ΔT(t_{WE}, ₘᵢₙ) durch lineare Extrapolation unter Verwendung von Tₐ(t₁) und Tₐ(t₂), wobei diese Temperaturdifferenz ΔT(t_{WE}, ₘᵢₙ) in die gemäß Stufe F vorgenommene Berechnung des Korrekturwerts Tₖₒᵣᵣ einfließt, sofern nicht Tₖₒᵣᵣ gemäß Stufe F zu Null gesetzt wird, da ΔT(t_{WE}, ₘᵢₙ) kleiner oder gleich Tₘₐₓ - Tₘᵢₙ ist. Die in Stufe E vorgesehene Wartezeit t_{w} kann hierbei z.B. 2 Minuten (oder ca. 2 Minuten) oder wenigstens 2 Minuten betragen oder innerhalb eines Bereichs von 2 Minuten bis 5 Minuten liegen.

In Stufe G erfolgt ein Fortsetzen des Betriebs des Wärmeerzeugers und der Wärmeträgermedium-Fördereinheit bis zum Ablauf der Mindestlaufzeit t_{WE}, ₘᵢₙ des Wärmeerzeugers. Nach Stufe G erfolgt in Stufe H ein Messen der aktuellen Temperatur Tₐ des Wärmeträgermediums, wobei in Stufe I, sofern Tₐ kleiner als (Tₛ + Tₘₐₓ) ist, ein Fortsetzen des Betriebs des Wärmeerzeugers und der Wärmeträgermedium-Fördereinheit für einen Zeitraum t*_{fort}* und eine Rückkehr zu Stufe (H) erfolgt. Wenn Tₐ größer oder gleich (Tₛ + Tₘₐₓ) ist, erfolgt in Stufe I ein Beenden des Betriebs des Wärmeerzeugers und der Wärmeträgermedium-Fördereinheit, um einen Ruhezustand zu erreichen. Nach einem Beibehalten des Ruhezustands für die Mindestpausenzeit tₚ, ₘᵢₙ des Wärmeerzeugers in Stufe J erfolgt in Stufe K eine Rückkehr zu Stufe B.

Die Anstiegsgeschwindigkeit der Temperatur Tₐ des Wärmeträgermediums ist ein Maß für das Verhältnis zwischen benötigter und zur Verfügung gestellter Heizleistung. Bei zu schnellem Anstieg der Temperatur Tₐ des Wärmeträgermediums innerhalb der Mindestlaufzeit t_{WE}, ₘᵢₙ kann die Temperatur Tₐ einen Wert annehmen, der oberhalb der durch Tₛ + Tₘₐₓ festgelegten erwünschten Abschaltschwelle liegt. Der Wärmeerzeuger bewirkt also ab diesem Zeitpunkt eine übermäßige Temperaturerhöhung des Wärmeträgermediums und stellt Energie bereit, die von der Heizungsanlage temporär auch nicht benötigt wird.

Um die übermäßige Temperaturerhöhung zu kompensieren wird mittels der während der Mindestlaufzeit t_{Wp}, ₘᵢₙ theoretischen erzielten Temperaturdifferenz ΔT(t_{WE}, ₘᵢₙ) der Korrekturwert Tₖₒᵣᵣ in Stufe F bestimmt und gemäß Stufe D ein zusätzliches Einschalten des Wärmeerzeugers im nachfolgenden Durchlauf dann vorgenommen, wenn die gemessene Temperatur Tₐ des Wärmeträgermediums kleiner ist als die mittels des Korrekturwerts Tₖₒᵣᵣ korrigierte und um die Maximalunterschreitung verringerte Solltemperatur (Tₛ + Tₘᵢₙ) - also wenn die gemessene Temperatur Tₐ des Wärmeträgermediums keiner ist als die Größe (Tₛ + Tₘᵢₙ + Tₖₒᵣᵣ) Auf diese Weise erfolgt ein erneutes Einschalten bei einer tieferen Temperatur im Sinne einer korrigierten Einschaltgrenze, welche durch die Größe (Tₛ + Tₘᵢₙ + Tₖₒᵣᵣ) bestimmt ist, sofern Tₖₒᵣᵣ in Stufe F nicht zu Null gesetzt worden ist. Durch die Korrektur der Einschaltgrenze nach unten tritt zwangsläufig eine stärkere Auskühlung der Heizfläche des Heizkreislaufs und damit verbunden ein langsameres Ansteigen der Temperatur Tₐ des Wärmeträgermediums beim nachfolgenden Einschalten des Wärmeerzeugers auf, einhergehend mit einer geringeren oder gar keiner Korrektur der Einschaltgrenze für den nachfolgenden Einschaltvorgang. Insgesamt gesehen wird mittels des erfindungsgemäßen Verfahrens ein Pendeln der Einschaltgrenze um den Sollwert sowie ein selbsttätiges Nachführen bei Veränderungen der Umgebungsbedingungen ermöglicht. Durch das Verschieben bzw. die Korrektur der Einschaltgrenze unter Verwendung der Temperaturdifferenz ΔT(t_{WE}, ₘᵢₙ), welche über den Temperaturanstieg während der Mindestlaufzeit des Wärmeerzeugers ermittelt wurde, wird nach erneutem Einschalten des Wärmeerzeugers (bzw. im nächsten Zyklus) - unter der berechtigten Annahme, dass sich die Verhältnisse nicht sprunghaft geändert haben ―der durch den Temperaturwert Tₛ + Tₘₐₓ definierte bzw. vorgegebene obere Ausschaltpunkt nicht überschritten. Dadurch wird nach dem erneutem Einschalten ein Betrieb des Wärmeerzeugers mit zu hohen Temperaturen und damit verschlechtertem Wirkungsgrad vermieden, so dass im Unterschied zu bekannten Lösungen nur für eine sehr kurze Zeitdauer eine übermäßige Temperaturerhöhung auftreten kann, die jedoch kein nachteiliges Überheizen der Räume verursachen kann, wie es bei den bekannten Lösungen der Fall ist .

Insgesamt gesehen kann daher mittels des erfindungsgemäßen Verfahrens eine übermäßige zeitweilige Erwärmung des Wärmeträgermediums des Heizkreislauf im Vergleich zu bekannten Lösungen deutlich reduziert oder sogar vollständig vermieden werden. Insbesondere kann daher mittels des erfindungsgemäßen Verfahrens auf einen gesondert vorgesehenen Heizungspuffer grundsätzlich verzichtet werden, da alleine mittels des erfindungsgemäßen Verfahrens Differenzen zwischen der erzeugten bzw. bereitgestellten und der benötigten Wärmemenge hinreichend und sehr wirksam ausgeglichen werden können und dadurch auch ein Überheizen der Räume vermieden werden kann. Somit wird auch eine Steigerung der Effizienz der Wärmepumpe erzielt.

Ferner werden durch die mittels des erfindungsgemäßen Verfahrens sich ergebende Verlängerung der Laufzeit des Wärmeerzeugers die Anzahl der Wärmeerzeugerstarts verringert, was sich positiv auf die Lebensdauer des Wärmeerzeugers auswirkt und die Anfahrverluste reduziert.

Bei einer bevorzugten Ausführungsform des erfindungsgemäßen Verfahrens erfolgt die Festlegung der Solltemperatur Tₛ des Wärmeträgermediums in Stufe (B) durch Anwendung einer Heizkurve und/oder unter Berücksichtigung der aktuellen oder über einen Zeitraum gemittelten Außentemperatur sowie unter Berücksichtigung weiterer Kriterien. Auf diese Weise kann die Solltemperatur Tₛ des Wärmeträgermediums wirksam an sich ändernde Umgebungsbedingungen angepasst werden.

Bei einer praktischen Ausführungsform des erfindungsgemäßen Verfahrens bezieht sich die Maximalüberschreitung Tₘₐₓ der Solltemperatur Tₛ und die Maximalunterschreitung Tₘᵢₙ der Solltemperatur Tₛ in Stufe (A), die Solltemperatur Tₛ des Wärmeträgermediums in Stufe (B), die aktuelle Temperatur Tₐ des Wärmeträgermediums in Stufe (C) und Stufe (H) sowie die aktuelle Temperatur Tₐ(t₁) und Tₐ(t₂) des Wärmeträgermediums in Stufe (E) auf die Vorlauftemperatur, die Rücklauftemperatur oder einen Mittelwert aus Vorlauftemperatur und Rücklauftemperatur. Bei der Vorlauftemperatur und der Rücklauftemperatur handelt es sich um Temperaturen, welche durch übliche Temperaturmessvorrichtungen auf einfache und praktische Weise an der jeweiligen Heizanlage gemessen werden können bzw. als Messgrößen oder Messsignale zur Verfügung stehen.

Die lineare Extrapolation in Stufe (F) erfolgt vorzugsweise gemäß der Gleichung $ΔT \left({t}_{WP , min}\right) = \left[{T}_{a}\left({t}_{2}\right)-{T}_{a}\left({t}_{1}\right)\right] * {t}_{WP , min} / \left({t}_{2}-{t}_{1}\right) .$
Auf diese Weise kann durch eine einfach durchzuführende Berechnung die während der Mindestlaufzeit t_{WP}, ₘᵢₙ theoretische erzielte Temperaturdifferenz ΔT(t_{WE}, ₘᵢₙ) ermittelt werden.

Bei einer besonders bevorzugten Ausführungsform erfolgt das Messen der aktuellen Temperatur Tₐ(t₂) des Wärmeträgermediums zum Zeitpunkt t₂ in Stufe (E) zum Zeitpunkt des Ablaufs der Mindestlaufzeit t_{WE}, ₘᵢₙ des Wärmeerzeugers, wobei hierbei vorzugsweise das Messen der aktuellen Temperatur Tₐ(t₂) des Wärmeträgermediums zum Zeitpunkt t₂ in Stufe (E) zum Zeitpunkt des Ablaufs der Mindestlaufzeit t_{WE}, ₘᵢₙ des Wärmeerzeugers mit dem Messen der aktuellen Temperatur Tₐ des Wärmeträgermediums gemäß Stufe (H) zu einer Messung zusammenfällt.

Bei einer praktischen Ausführungsform wird der in Stufe (F) ermittelte Wert Tₖₒᵣᵣ einem Wert Tₖₒᵣᵣ, ₘₐₓ gleichgesetzt, wenn der ermittelte Wert Tₖₒᵣᵣ kleiner als Tₖₒᵣᵣ, ₘₐₓ ist. Auf diese Weise wird das Maß der Verschiebung der Einschaltgrenze wirksam mittels des Werts Tₖₒᵣᵣ, ₘₐₓ begrenzt, einhergehend mit der Vermeidung übermäßiger Verschiebungen der Einschaltgrenze, die sich nachteilig auf den Betrieb der Heizungsanlage und den Komfort auswirken können. Vorzugsweise wird bei dieser praktischen Ausführungsform der Wert Tₖₒᵣᵣ, ₘₐₓ gemäß Tₖₒᵣᵣ, ₘₐₓ = Tₘᵢₙ - Tₘₐₓ berechnet.

Die Erfindung betrifft ferner ein Steuergerät für eine Heizungsanlage mit den Merkmalen des Anspruchs 9, ein Computerprogrammprodukt mit den Merkmalen des Anspruchs 10 und einen Datenträger mit den Merkmalen des Anspruchs 11.

### Kurzbeschreibung der Zeichnungen

Nachfolgend werden Ausführungsbeispiele der Erfindung anhand der beigefügten Zeichnungen näher erläutert. Es zeigt:
- Fig. 1: ein schematisches Ablaufdiagramm eines Ausführungsbeispiels des erfindungs-gemäßen Verfahrens,
- Fig. 2: schematisch den während eines Zeitraums gemessenen zeitlichen Verlauf der Rücklauftemperatur und der Vorlauftemperatur des Wärmeträgermediums einer Heizanlage bei Durchführung eines weiteren Ausführungsbeispiels des erfin-dungsgemäßen Verfahrens, zusammen mit dem zeitlichen Verlauf der Betriebs-zustände der Wärmeträgermedium-Fördereinheit und des Wärmeerzeugers, und
- Fig. 3: schematisch den während eines weiteren Zeitraums gemessenen zeitlichen Verlaufs der Rücklauftemperatur und der Vorlauftemperatur des Wärmeträgermediums bei Durchführung des weiteren Ausführungsbeispiels des erfindungsge-mäßen Verfahrens, zusammen mit dem zeitlichen Verlauf der Betriebszustände der Wärmeträgermedium-Fördereinheit und des Wärmeerzeugers, wobei im Unterschied zu dem die Fig. 2 betreffenden Zeitraum eine Korrektur der Einschalt-grenze vorgenommen wurde.

Die Fig. 1 zeigt ein schematisches Ablaufdiagramm eines Ausführungsbeispiels des erfindungsgemäßen Verfahrens. Das mittels des Ablaufdiagramms veranschaulichte Verfahren umfasst die Stufen A bis K.

Gemäß Stufe A erfolgt zunächst das Vorgeben einer Maximalüberschreitung Tₘₐₓ einer Solltemperatur Tₛ des Wärmeträgermediums und einer Maximalunterschreitung Tₘᵢₙ der Solltemperatur Tₛ des Wärmeträgermediums sowie das Vorgeben einer Mindestlaufzeit t_{WE}, ₘᵢₙ des Wärmeerzeugers und einer Mindestpausenzeit t_{p, min} des Wärmeerzeugers. In den Stufen B und C erfolgt das Festlegen einer Solltemperatur Tₛ des Wärmeträgermediums, das Einschalten der Wärmeträgermedium-Fördereinheit und das Messen der aktuellen Temperatur Tₐ des Wärmeträgermediums nach einer Laufzeit tₗ,_{WF} der Wärmeträgermedium-Fördereinheit. Die Festlegung der Solltemperatur Tₛ des Wärmeträgermediums in Stufe B erfolgt bei diesem Ausführungsbeispiel durch Anwendung einer Heizkurve, wie in Fig. 1 schematisch veranschaulicht.

In Stufe D erfolgt ein Abschalten der Wärmeträgermedium-Fördereinheit und ein Wiederholen der Stufen (B) und (C) nach einer Standzeit t_{Stand}, wenn Tₐ größer oder gleich (Tₛ + Tₘᵢₙ + Tₖₒᵣᵣ) ist, wie in Fig. 1 durch einen Pfeil symbolisch veranschaulicht. Wenn Tₐ kleiner (Tₛ + Tₘᵢₙ + Tₖₒᵣᵣ) ist, erfolgt ein zusätzliches Einschalten des Wärmeerzeugers. Zur Initialisierung des Vorgangs wird Tₖₒᵣᵣ vor dem ersten Durchlauf zu Null gesetzt und für die weiteren Durchläufe jeweils gemäß Stufe (F) im vorherigen Durchlauf des Verfahrens bestimmt, wie in Fig. 1 durch die gestrichelte, mit Pfeilen versehene Linie symbolisiert.

In Stufe E erfolgt ein Messen der aktuellen Temperatur Tₐ(t₁) und Tₐ(t₂) des Wärmeträgermediums bei eingeschaltetem Wärmeerzeuger zu den wenigstens zwei unterschiedlichen Zeitpunkten t₁ und t₂, wobei die hier gemessenen aktuellen Temperaturen Tₐ(t₁) und Tₐ(t₂) in Stufe F der Berechnung der während der Mindestlaufzeit t_{WE}, ₘᵢₙ des Wärmeerzeugers theoretisch erzielten Temperaturdifferenz ΔT(t_{WE, min}) durch lineare Extrapolation dienen, wobei in Stufe F ferner der Korrekturwert Tₖₒᵣᵣ bestimmt wird, wobei zum Bestimmen des Korrekturwerts Tₖₒᵣᵣ derselbe zu Null gesetzt wird, wenn ΔT(t_{WE,min}) kleiner oder gleich Tₘₐₓ - Tₘᵢₙ ist, oder gemäß ${T}_{korr} = {T}_{max} - {T}_{min} - ΔT \left({t}_{WE , min}\right)$
berechnet wird, wenn ΔT(t_{WE}, ₘᵢₙ) größer als Tₘₐₓ ― Tₘᵢₙ, ist. Durch die so vorgenommene Bestimmung des Korrekturwerts wird gewährleistet, dass eine Korrektur der Einschaltgrenze zu niedrigeren Temperaturen nur dann vorgenommen wird, wenn der gemäß der Temperaturdifferenz ΔT(t_{WE}, ₘᵢₙ,) zu erwartende Temperaturanstieg den durch die Größe Tₘₐₓ - Tₘᵢₙ vorgegebenen Wert überschreitet. Ansonsten ist eine Korrektur nicht erforderlich, da dann zu erwarten ist, dass die Temperatur des Wärmeträgermediums bei Ablauf der Mindestlaufzeit t_{WE, min} innerhalb der durch T_{S}, Tₘₐₓ und Tₘᵢₙ definierten Grenzen liegt.

In Stufe G erfolgt ein Fortsetzen des Betriebs des Wärmeerzeugers und der Wärmeträgermedium-Fördereinheit bis zum Ablauf der Mindestlaufzeit t_{WE}, ₘᵢₙ des Wärmeerzeugers und in Stufe H erfolgt ein Messen der aktuellen Temperatur Tₐ des Wärmeträgermediums. Wenn Tₐ kleiner (Tₛ + Tₘₐₓ) ist, erfolgt in Stufe I ein Fortsetzen des Betriebs des Wärmeerzeugers und der Wärmeträgermedium-Fördereinheit (in Fig.1 als WT-Fördereinheit abgekürzt) für einen Zeitraum t_{fort} und die Rückkehr zu Stufe (H). Wenn Tₐ größer oder gleich (Tₛ + Tₘₐₓ) ist, erfolgt in Stufe 1 ein Beenden des Betriebs des Wärmeerzeugers und der Wärmeträgermedium-Fördereinheit, um einen Ruhezustand zu erreichen. Hierbei umfasst das Beenden z.B. auch, dass zuerst der Betrieb des Wärmerzeugers beendet wird und nach einer gewissen Zeitspanne nach dem Beenden des Betriebs des Wärmeerzeugers der Betrieb der Wärmeträgermedium-Fördereinheit beendet wird. Ferner kann das Beenden auch z.B. ein zeitgleiches bzw. im Wesentlichen zeitgleiches Beenden des Betriebs des Wärmeerzeugers und der Wärmeträgermedium-Fördereinheit umfassen. Nach dem Beibehalten des Ruhezustands für die Mindestpausenzeit tₚ, ₘᵢₙ des Wärmeerzeugers in Stufe J erfolgt in Stufe K eine Rückkehr zu Stufe (B).

Die Fig. 2 zeigt schematisch den während eines Zeitraums gemessenen zeitlichen Verlauf der Temperatur des Wärmeträgermediums in Form einer Rücklauftemperatur 10 und den gemessenen zeitlichen Verlauf der Temperatur des Wärmeträgermediums in Form einer Vorlauftemperatur 12 einer Heizanlage bei Durchführung eines weiteren Ausführungsbeispiels des erfindungsgemäßen Verfahrens, zusammen mit dem zeitlichen Verlauf 14 des Betriebszustands der Wärmeträgermedium-Fördereinheit und dem zeitlichen Verlauf 16 des Betriebszustands des Wärmeerzeugers.

Bei den Verläufen der Betriebszustände kennzeichnet in üblicher Weise eine ansteigende Recheckflanke einen Einschaltvorgang und eine absteigende Rechteckflanke einen Ausschaltvorgang der Wärmeträgermedium-Fördereinheit bzw. des Wärmeerzeugers. Bei der Rücklauftemperatur 10 handelt es sich hierbei in bekannter Weise um die im Rücklauf des Heizkreislaufs der Heizungsanlage gemessene Temperatur. Bei der Vorlauftemperatur 12 handelt es sich hierbei in bekannter Weise um die im Vorlauf des Heizkreislaufs der Heizungsanlage gemessene Temperatur.

Die Maximalüberschreitung Tₘₐₓ ist als positive Größe definiert, derart, dass sich eine Höchsttemperatur T_{H} (in Fig. 1 durch die obere durchgezogene Linie veranschaulicht), welche größer ist als die Solltemperatur (in Fig. 1 durch die gestrichelte Linie veranschaulicht), gemäß T_{H} = Tₛ + Tₘₐₓ berechnen lässt. Die Maximalunterschreitung Tₘᵢₙ ist als negative Größe definiert, derart, dass sich eine Mindesttemperatur T_{M} (in Fig. 1 durch die untere durchgezogene Linie veranschaulicht), die kleiner ist als die Solltemperatur, gemäß T_{M} = Tₛ + Tₘᵢₙ berechnen lässt.

Wie in Fig. 2 veranschaulicht, sind die Größen Tₘₐₓ und Tₘᵢₙ bei diesem Ausführungsbeispiel dem Betrage nach gleich groß und bilden ein von T_{H} und T_{M} begrenztes Band in Form einer sog. "Zweifach-Hysterese", wobei dieses Band eine Breite aufweist, die dem doppelten des Betrags von Tₘₐₓ bzw. Tₘᵢₙ entspricht. Typische beispielhafte Werte für Tₘₐₓ bzw. Tₘᵢₙ liegen hierbei innerhalb eines Bereichs von 1 °C bis 4 °C bzw. -4 °C bis -1 °C, vorzugsweise 2 °C bis 3 °C bzw. -3 °C bis -2 °C.

Die Fig. 2 veranschaulicht die Situation, in welcher bei Ablauf der Mindestlaufzeit t_{WE}, ₘᵢₙ des Wärmeerzeugers die Vorlauftemperatur 12, welche hier als Messgröße Tₐ bzw. Bezugsgröße gewählt Tₐ wurde, oberhalb des von T_{H} und T_{M} begrenzten Bandes lag und damit höher war als erwünscht, so dass, wie in Fig. 2 veranschaulicht, gemäß der Stufe I des erfindungsgemäßen Verfahrens der Betriebs des Wärmeerzeugers und der Wärmeträgermedium-Fördereinheit beendet wurde, um einen Ruhezustand RZ (in Fig. 2 und 3 mit RZ abgekürzt) zu erreichen, der gemäß Stufe J des erfindungsgemäßen Verfahrens für die Mindestpausenzeit tₚ, ₘᵢₙ des Wärmeerzeugers beibehalten wurde.

Eine Korrektur der Einschaltgrenze war in dem die Fig. 2 betreffenden Zeitraum nicht vorgesehen, so dass der Korrekturwert Tₖₒᵣᵣ vorliegend gleich null war, und zwar weil dieser zuvor gemäß Stufe F des erfindungsgemäßen Verfahrens zu Null gesetzt wurde. Alternativ könnte es sich jedoch auch vorliegend um einen ersten Durchlauf gehandelt haben, bei dem gemäß Stufe D des erfindungsgemäßen Verfahrens Tₖₒᵣᵣ zur Initialisierung zu Null gesetzt wurde.

Vor dem Einschalten des Wärmeerzeugers erfolgte gemäß Stufe C und D des erfindungsgemäßen Verfahrens ein mehrfaches Ein- und Ausschalten der Wärmeträgermedium-Fördereinheit und jeweils ein Messen der aktuellen Temperatur Tₐ in Form der Vorlauftemperatur 12 des Wärmeträgermediums nach einer Laufzeit tₗ,_{WF}, der Wärmeträgerfördereinheit (die Messvorgänge sind in Fig. 2 jeweils durch einen vertikalen gestrichelten Pfeil symbolisiert), wobei jeweils ein Ausschalt-Vorgang einen zeitlichen Abstand von stand gemäß Stufe D des erfindungsgemäßen Verfahrens zu dem nachfolgenden Einschalt-Vorgang aufweist. Wie gemäß Stufe C und D des erfindungsgemäßen Verfahrens vorgesehen, erfolgte vorliegend ein mehrfaches Abschalten der Wärmeträgermedium-Fördereinheit, da bei den entsprechenden Messungen die Vorlauftemperatur 12, die vor dem Einschalten des Wärmeerzeugers im wesentlichen der Rücklauftemperatur 10 entspricht bzw. mir dieser im wesentlichen zusammenfällt, größer ist als T_{M} = Tₛ + Tₘᵢₙ.

Erst nach einem weiteren Einschalten der Wärmeträgermedium-Fördereinheit war Tₐ kleiner als T_{S} + Tₘᵢₙ und es erfolgte ein zusätzliches Einschalten des Wärmeerzeugers, also ein Einschalten des Wärmerzeugers während sich die Wärmeträgermedium-Fördereinheit bereits im eingeschalteten Zustand befand.

Gemäß Stufe E des erfindungsgemäßen Verfahrens erfolgte nach dem zusätzlichen Einschalten des Wärmeerzeugers ein Messen der aktuellen Vorlauftemperatur 12 bei einer Wartezeit t_{w} nach Einschalten des Wärmeerzeugers, also ein Messen von Tₐ(t_{W}) und ein nachfolgendes weiteres Messen der Vorlauftemperatur am Ablaufzeitpunkt der Mindestlaufzeit t_{WE}, ₘᵢₙ des Wärmeerzeugers, also ein Messen von Tₐ (t_{WE}, ₘᵢₙ) (auch diese Messvorgänge sind in Fig. 2 jeweils durch einen vertikalen gestrichelten Pfeil symbolisiert).

Mittels dieser beiden gemessen Temperaturen erfolgte gemäß Stufe F die Berechnung der während der Mindestlaufzeit t_{WE}, ₘᵢₙ des Wärmeerzeugers theoretisch erzielten Temperaturdifferenz ΔT(T_{WE}, ₘᵢₙ) (in Fig. 2 ist diese Größe schematisch veranschaulicht) durch lineare Extrapolation sowie das Bestimmen des Korrekturwertes Tₖₒᵣᵣ für den nachfolgenden Einschaltvorgang. Wie in Fig. 2 zu erkennen, war hierbei die Größe ΔT(t_{WE}, ₘᵢₙ) größer als Tₘₐₓ - Tₘᵢₙ oder in anderen Worten "breiter" als das durch T_{H} und T_{M} begrenzte Band in Form der sog. "Zweifach-Hysterese", so dass eine Veranlassung für eine Korrektur der Einschaltgrenze für den nachfolgenden Einschaltvorgang bestand und sich demnach gemäß Stufe F des erfindungsgemäßen Verfahrens ein negativer Korrekturwert ergab.

Das gemäß Stufe H des erfindungsgemäßen Verfahrens vorgesehene Messen der Vorlauftemperatur 12 fiel vorliegend mit dem Messen der Vorlauftemperatur 12 am Ablaufzeitpunkt der Mindestlaufzeit t_{WE}, ₘᵢₙ des Wärmeerzeugers, also dem Messen von Tₐ (t_{WE}, ₘᵢₙ ), zu einer Messung zusammen. Infolge des Überschreitens von T_{H} = Tₛ + Tₘₐₓ erfolgte, wie bereits oben beschrieben, ein Beenden des Betriebs des Wärmeerzeugers und der Wärmeträgermedium-Fördereinheit, um einen Ruhezustand RZ zu erreichen, wobei zur Erreichung des Ruhezustands die Wärmeträgermedium-Fördereinheit später ausgeschaltet wurde als der Wärmeerzeuger.

Die Fig. 3 zeigt nun den gemessenen zeitlichen Verlauf der Rücklauftemperatur 10 und der Vorlauftemperatur 12 des Wärmeträgermediums während eines weiteren Zeitraums, zusammen mit dem zeitlichen Verlauf der Betriebszustände der Wärmeträgermedium-Fördereinheit und des Wärmeerzeugers, wobei in dem die Fig. 3 betreffenden Zeitraum der zuvor innerhalb des die Fig. 2 betreffenden Zeitraums ermittelte Korrekturwert Tₖₒᵣᵣ berücksichtigt wurde. Im Unterschied zu dem in Fig.2 dargestellten Vorgang erfolgte hier nun das zusätzliche Einschalten des Wärmeerzeugers bei einer korrigierten Einschaltgrenze (in Fig. 3 durch eine strichpunktierte horizontale Linie gekennzeichnet), also wenn Tₐ kleiner als Tₛ + Tₘᵢₙ + Tₖₒᵣᵣ war, einhergehend mit einem verringerten Anstieg der Vorlauftemperatur 12 im Vergleich zum Durchlauf gemäß Fig. 2 (der Temperaturanstieg gemäß Fig. 2 ist zum Vergleich in Form einer Strich-Punkt-Geraden eingezeichnet).

Wie in Fig.3 zu erkennen, befand sich die Vorlauftemperatur 12 bei Ablauf der Mindestlaufzeit t_{WE}, ₘᵢₙ des Wärmeerzeugers innerhalb des von T_{H} und T_{M} begrenzten Bands in Form der sog. "Zweifach-Hysterese", so dass gemäß Stufe I des erfindungsgemäßen Verfahrens eine Verlängerung der Laufzeit des Wärmerzeugers um den Zeitraum bzw. die Zeitspanne t_{fort} erfolgte, einhergehend mit einem den Wärmeerzeuger schonenden Betrieb durch Verringerung der Anzahl von Einschalt- und Ausschaltvorgängen während des laufenden Betriebs der Heizungsanlage.

Auch bei dem in Fig. 3 dargestellten Vorgang erfolgte eine Berechnung der während der Mindestlaufzeit t_{WE}, ₘᵢₙ des Wärmeerzeugers theoretisch erzielten Temperaturdifferenz ΔT(t_{WE}, ₘᵢₙ). Auch hier war diese Größe ΔT(t_{WE, min}) größer als Tₘₐₓ - Tₘᵢₙ oder in anderen Worten "breiter" als das durch T_{H} und T_{M} begrenzte Band in Form der sog. "Zweifach-Hysterese", so dass auch hier eine Veranlassung für eine Korrektur der Einschaltgrenze für den nachfolgenden Einschaltvorgang bestand und sich demnach gemäß Stufe F des erfindungsgemäßen Verfahrens ein negativer Korrekturwert ergab.

Dieser Korrekturwert wird aufgrund der geringeren Anstiegsgeschwindigkeit der Vorlauftemperatur, bedingt durch die höhere Energieaufnahme der zu beheizenden Flächen, jedoch geringer ausfallen als bei dem in Fig. 2 gezeigten Verlauf, was ein Pendeln um die korrigierte Einschaltschwelle zur Folge hat.

### Bezugszeichenliste

- 10: Rücklauftemperatur
- 12: Vorlauftemperatur
- 14: zeitlicher Verlauf Betriebszustand Wärmeträgermedium-Fördereinheit
- 16: zeitlicher Verlauf Betriebszustand Wärmeerzeuger

## Patentansprüche

1. Verfahren zum Betreiben einer Heizungsanlage, wobei die Heizungsanlage wenigstens einen Heizkreislauf und einen Wärmeerzeuger mit konstanter Wärmeleistungsabgabe aufweist, wobei in dem Heizkreislauf ein Wärmeträgermedium aufgenommen ist, und wobei der Heizkreislauf eine Wärmeträgermedium-Fördereinheit aufweist, die nach dem Einschalten eine Durchströmung des Heizkreislaufs mit dem Wärmeträgermedium bewirkt, und wobei der Wärmeerzeuger zur Erwärmung des Wärmeträgermediums vorgesehen ist, wobei das Verfahren die folgenden Stufen umfasst:
(A) Vorgeben einer Maximalüberschreitung Tₘₐₓ einer Solltemperatur Tₛ des Wärmeträgermediums und einer Maximalunterschreitung Tₘᵢₙ der Solltemperatur Tₛ des Wärmeträgermediums sowie Vorgeben einer Mindestlaufzeit t_{WE}, ₘᵢₙ des Wärmeerzeugers und einer Mindestpausenzeit tₚ, ₘᵢₙ des Wärmeerzeugers,
(B) Festlegen einer Solltemperatur Tₛ des Wärmeträgermediums,
(C) Einschalten der Wärmeträgermedium-Fördereinheit und Messen der aktuellen Temperatur Tₐ des Wärmeträgermediums nach einer Laufzeit tₗ,_{WF} der Wärmeträgermedium-Fördereinheit
(D) Abschalten der Wärmeträgermedium-Fördereinheit und Wiederholen der Stufen (B) und (C) nach einer Standzeit t_{Stand}, wenn Tₐ größer oder gleich (Tₛ + Tₘᵢₙ + Tₖₒᵣᵣ₎ ist, oder zusätzliches Einschalten des Wärmeerzeugers, wenn Tₐ kleiner (Tₛ + Tₘᵢₙ + Tₖₒᵣᵣ) ist, wobei zur initialisierung des Vorgangs Tₖₒᵣᵣ vor dem ersten Durchlauf zu Null gesetzt wird und für die weiteren Durchläufe jeweils gemäß Stufe (F) im vorherigen Durchlauf des Verfahrens bestimmt worden ist,
(E) Messen der aktuellen Temperatur Tₐ(t₁) und Tₐ(t₂) des Wärmeträgermediums bei eingeschaltetem Wärmeerzeuger zu wenigstens zwei unterschiedlichen Zeitpunkten t₁, und t₂, wobei der Zeitpunkt t₁, der ersten Messung eine Wartezeit t_{w} nach Einschalten des Wärmeerzeugers liegt und der Zeitpunkt t₂ der zweiten Messung nach t₁, und spätestens am Ablaufzeitpunkt der Mindestlaufzeit des Wärmeerzeugers liegt,
(F) Berechnen der während der Mindestlaufzeit t_{WE}, ₘᵢₙ des Wärmeerzeugers theoretisch erzielten Temperaturdifferenz ΔT(t_{WE. min}) durch lineare Extrapolation unter Verwendung von Tₐ(t₁) und Tₐ(t₂) sowie Bestimmen des Korrekturwertes Tₖₒᵣᵣ für die um die Maximalunterschreitung verringerte Solltemperatur (Tₛ + Tₘᵢₙ) des Wärmeträgermediums, wobei zum Bestimmen des Korrekturwerts Tₖₒᵣᵣ derselbe zu Null gesetzt wird, wenn ΔT(t_{WE, min}) kleiner oder gleich Tₘₐₓ - Tₘᵢₙ ist, oder gemäß Tₖₒᵣᵣ = Tₘₐₓ - Tₘᵢₙ - ΔT(t_{WE}, ₘᵢₙ) berechnet wird, wenn ΔT(t_{WE}, ₘᵢₙ) größer als Tₘₐₓ - Tₘᵢₙ, ist.
(G) Fortsetzen des Betriebs des Wärmeerzeugers und der Wärmeträgermedium-Fördereinheit bis zum Ablauf der Mindestlaufzeit t_{WE}, ₘᵢₙ des Wärmeerzeugers,
(H) Messen der aktuellen Temperatur Tₐ des Wärmeträgermediums,
(I) wenn Tₐ kleiner (Tₛ + Tₘₐₓ) ist, Fortsetzen des Betriebs des Wärmeerzeugers und der Wärmeträgermedium-Fördereinheit für einen Zeitraum t_{fort} und Rückkehr zu Stufe (H), oder, wenn Tₐ größer oder gleich (Tₛ + Tₘₐₓ) ist, Beenden des Betriebs des Wärmeerzeugers und der Wärmeträgermedium-Fördereinheit, um einen Ruhezustand zu erreichen,
(J) Beibehalten des Ruhezustands für die Mindestpausenzeit t_{p, min} des Wärmeerzeugers und
(K) Rückkehr zu Stufe (B).

2. Verfahren nach Anspruch 1, **dadurch gekennzeichnet, dass** der Wärmeerzeuger eine Wärmepumpe ist.

3. Verfahren nach Anspruch 1 oder Anspruch 2, **dadurch gekennzeichnet, dass** die Festlegung der Solltemperatur Tₛ des Wärmeträgermediums in Stufe (B) durch Anwendung einer Heizkurve und/oder unter Berücksichtigung der aktuellen oder über einen Zeitraum gemittelten Außentemperatur sowie unter Berücksichtigung weiterer Kriterien erfolgt.

4. Verfahren nach einem der Ansprüche 1 bis 3, **dadurch gekennzeichnet, dass** sich die Maximalüberschreitung Tₘₐₓ der Solltemperatur Tₛ und die Maximalunterschreitung Tₘᵢₙ der Solltemperatur T_{S} in Stufe (A), die Solltemperatur T_{S} des Wärmeträgermediums in Stufe (B), die aktuelle Temperatur Tₐ des Wärmeträgermediums in Stufe (C) und Stufe (H) sowie die aktuelle Temperatur Tₐ(t₁) und Tₐ(t₂) des Wärmeträgermediums in Stufe (E) auf die Vorlauftemperatur, die Rücklauftemperatur oder einen Mittelwert aus Vorlauftemperatur und Rücklauftemperatur bezieht.

5. Verfahren nach einem der Ansprüche 1 bis 4, **dadurch gekennzeichnet, dass** die lineare Extrapolation in Stufe (F) gemäß der Gleichung $ΔT \left({t}_{WP , min}\right) = \left[{T}_{a}\left({t}_{2}\right)-{T}_{a}\left({t}_{1}\right)\right] * {t}_{WP , min} / \left({t}_{2}-{t}_{1}\right)$
erfolgt.

6. Verfahren nach einem der Ansprüche 1 bis 5, **dadurch gekennzeichnet, dass** das Messen der aktuellen Temperatur Tₐ(t₂) des Wärmeträgermediums zum Zeitpunkt t₂ in Stufe (E) zum Zeitpunkt des Ablaufs der Mindestlaufzeit t_{WE}. ₘᵢₙ des Wärmeerzeugers erfolgt.

7. Verfahren nach Anspruch 6, **dadurch gekennzeichnet, dass** das Messen der aktuellen Temperatur Tₐ(t₂) des Wärmeträgermediums zum Zeitpunkt t₂ in Stufe (E) zum Zeitpunkt des Ablaufs der Mindestlaufzeit t_{WE}, ₘᵢₙ des Wärmeerzeugers mit dem Messen der aktuellen Temperatur Tₐ des Wärmeträgermediums gemäß Stufe (H) zu einer Messung zusammenfällt.

8. Verfahren nach einem der Ansprüche 1 bis 7, **dadurch gekennzeichnet, dass** der in Stufe (F) berechnete Wert Tₖₒᵣᵣ einem Wert T*ₖₒᵣᵣ*, ₘₐₓ gleichgesetzt wird, wenn der berechnete Wert Tₖₒᵣᵣ kleiner als Tₖₒᵣᵣ, ₘₐₓ ist.

9. Steuergerät für eine Heizungsanlage, wobei das Steuergerät eingerichtet ist, die Heizungsanlage zur Durchführung eines Verfahrens nach einem der Ansprüche 1 bis 8 anzusteuern.

10. Computerprogrammprodukt, wobei das Computerprogrammprodukt Befehle zum Betreiben eines Steuergeräts gemäß Anspruch 9 umfasst, die bei Verarbeitung durch einen Prozessor das Steuergerät zur Durchführung des Verfahrens steuern.

11. Datenträger, wobei auf dem Datenträger ein Computerprogrammprodukt nach Anspruch 10 abgespeichert ist.
